# EUROPÄISCHE PATENTSCHRIFT

(11) **EP 2 286 076 B1**
(45) Veröffentlichungstag und Bekanntmachung des Hinweises auf die Patenterteilung: **26.06.2019**
(21) Anmeldenummer: 09765668.0
(22) Anmeldetag: 22.04.2009
(51) Int. Cl.: F02F 3/02

(54) **KOLBEN FÜR EINEN VERBRENNUNGSMOTOR**
PISTON FOR AN INTERNAL COMBUSTION ENGINE
PISTON POUR UN MOTEUR À COMBUSTION

(30) Priorität: 19.06.2008 DE 102008002536
(43) Veröffentlichungstag der Anmeldung: 23.02.2011
(73) Patentinhaber: Federal-Mogul Nürnberg GmbH, 90441 Nürnberg (DE)
(72) Erfinder: NÖDL, Martin, 90455 Nürnberg (DE)
(74) Vertreter: Hoffmann Eitle
(86) Internationale Anmeldenummer: PCT/EP2009/054816
(87) Internationale Veröffentlichungsnummer: WO 2009/153088

(56) Entgegenhaltungen:
- DE-A1- 19 832 091
- DE-A1- 19 918 328
- GB-A- 2 367 602
- US-B1- 6 345 569

## Beschreibung

### Technisches Gebiet

Die Erfindung betrifft einen Kolben für einen Verbrennungsmotor nach dem Oberbegriff des Anspruchs 1.

Insbesondere bei den Ottomotoren gibt es in jüngster Zeit einen verstärkten Trend in Richtung Direkteinspritzung in Verbindung mit Turboaufladung. Dies führt zu stetig steigenden Zünddrücken und/oder der Verschiebung des Auftretens der maximalen Seitenkraftbelastung auf den Kolbenschaft in Richtung des Bereichs 20 Grad bis 30 Grad nach dem oberen Totpunkt. Ferner ist stets die Forderung nach möglichst niedrigen Kolbengeräuschen im Auge zu behalten.

### Stand der Technik

Ein Kolben nach dem Oberbegriff des Anspruchs 1 ist aus der DE 10 2007 020 447 A1 bekannt. Der Kolben, der aus der DE 198 32 091 A1 bekannt ist, weist Schaftwandabschnitte auf, die dort als Mantel bezeichnet werden, die auf der Druckseite größer sind, als auf der Gegendruckseite. Die US 6,345,569 B1 beschreibt einen Kolben mit einem in axialer Richtung gewölbten Kolbenschaft, dessen Radius sich auf der Druckseite im unteren Bereich des Schafts stärker verringert als auf der Gegendruckseite und offenbart Merkmale, die unter den Oberbegriff von Anspruch 1 fallen. Die DE 199 18 328 A1 ist weiterer Stand der Technik.

### Darstellung der Erfindung

Der Erfindung liegt die Aufgabe zugrunde, einen Kolben für einen Verbrennungsmotor zu schaffen, der eine verbesserte Kombination aus Belastbarkeit, insbesondere bei den jüngsten Trends im Bereich der Motorentwicklung, und den Kolbengeräuschen aufweist.

Die Lösung dieser Aufgabe erfolgt durch den im Anspruch 1 beschriebenen Kolben.

Demzufolge weist dieser zunächst Schaftwandabschnitte auf Druck- und Gegendruckseite auf. Die Schaftwandabschnitte können auch als Kolbenmäntel oder Kolbenhemd bezeichnet werden und stellen im Wesentlichen Abschnitte der zylinderförmigen Fläche dar, die der Innenfläche der Zylinderlaufbuchse entspricht. Moderne Kolben sind jedoch in denjenigen Bereichen, in denen eine seitliche Abstützung nicht unbedingt erforderlich ist, das heißt im Bereich der Bolzennaben, zurückversetzt, so dass in den für die Abstützung erforderlichen Bereichen zu beiden Seiten des Kolbenbolzens die beschriebenen Schaftwandabschnitte verbleiben. Diese können eine sich in Richtung der Rotationsachse des Kolbens verändernde Gestalt aufweisen. Die beschriebenen Schaftwandabschnitte sind durch Verbindungswände verbunden, die im Wesentlichen durch die Zurücksetzung des Kolbenschafts im Bereich der Bolzennaben entstehen, und die Bolzennaben aufnehmen.

Der erfindungsgemäße Kolben zeichnet sich dadurch aus, dass die Verbindungswände auf der Gegendruckseite gekrümmt, und auf der Druckseite weitgehend gerade sind. Hierdurch ist die Gegendruckseite elastischer als die Druckseite. Die Gestaltung auf der Gegendruckseite kann als "Figure of 8"-Gestaltung bezeichnet werden und ist durch die Krümmung der Verbindungswände vergleichsweise elastisch. Diese Gestaltung wirkt sich günstig auf die Geräuschentwicklung aus, da der Kolben vergleichsweise "weich" auf der Gegendruckseite anschlägt. Dies vermindert die Geräuschentwicklung und ist gleichzeitig im Hinblick auf die Bauteilbelastung akzeptabel, da diese auf der Gegendruckseite geringer ist als auf der Druckseite.

Auf der Druckseite wird durch die weitgehend geraden Verbindungswände, durch die der Schaftwandabschnitt auf der Druckseite abgestützt wird, eine vergleichsweise hohe Steifigkeit erreicht. Diese Gestaltung kann als "Slipper Design" bezeichnet werden, und ist in vorteilhafter Weise geeignet, die infolge der beschriebenen Trends im Rahmen der Motorenwicklung auftretenden hohen Seitenkräfte aufzunehmen.

Ferner ist für eine harmonische und dauerhafte Gestaltung der Gegendruckseite die Krümmung der Verbindungswände auf der Gegendruckseite überwiegend gleichsinnig mit der Krümmung des Schaftwandabschnitts auf der Gegendruckseite. Mit anderen Worten geht die gekrümmte Gestaltung des Schaftwandabschnitts auf der Gegendruckseite an derjenigen Stelle, an der sich der Schaftwandabschnitt von der "gedachten" vollständigen Zylinderform löst, und die Verbindungswände beginnen, in harmonisch nach innen gekrümmte Verbindungswände über. Anders ausgedrückt sind sowohl der Schaftwandabschnitt als auch die Verbindungswände auf der Gegendruckseite, von der Innenseite des Kolbens gesehen, konkav gekrümmt. Im Bereich des Übergangs der Verbindungswände in die Bolzennaben schließt sich, von der Innenseite des Kolbens betrachtet, eine zumindest geringfügige konvexe Krümmung an.

Durch die Erfindung werden die an sich gegenläufigen Forderungen nach der Aufnahme hoher Seitenkräfte einerseits und der verringerten Geräuschentwicklung andererseits in vorteilhafter Weise kombiniert, indem die unterschiedlichen Seiten des Kolbens unterschiedlich und jeweils den dortigen Anforderungen entsprechend gestaltet werden. Insbesondere hat sich bei ersten Versuchen herausgestellt, dass der Kolben hierdurch auch den erhöhten Anforderungen infolge steigender Zünddrücke und/oder der beschriebenen Verschiebung des Auftretens der maximalen Seitenkraftbelastung gerecht wird.

Vorteilhafte Weiterbildungen des erfindungsgemäßen Kolbens sind in den weiteren Ansprüchen beschrieben.

Für die Ausbildung der gewünschten Elastizität auf der Gegendruckseite wird derzeit bevorzugt, den Schaftwandabschnitt auf der Gegendruckseite zumindest bereichsweise breiter auszubilden als den Schaftwandabschnitt auf der Druckseite.

Die beschriebene steife Ausbildung auf der Druckseite und die elastischere Ausbildung auf der Gegendruckseite wird dadurch unterstützt, dass die Wanddicke der Verbindungswände auf der Gegendruckseite zumindest bereichsweise gegenüber den übrigen Verbindungswänden verringert, und/oder die Wanddicke des Schaftwandabschnitts auf der Druckseite gegenüber dem übrigen Schaftwandabschnitt zumindest bereichsweise vergrößert ist. Hierdurch kann auf der Gegendruckseite eine weitere Erhöhung der Elastizität und/oder auf der Druckseite eine Erhöhung der Steifigkeit erreicht werden, was die erfindungsgemäß angestrebte Wirkung in vorteilhafter Weise unterstützt.

### Kurze Beschreibung der Zeichnung

Nachfolgend wird ein in der Zeichnung dargestelltes Ausführungsbeispiel näher erläutert.

Die Figur zeigt einen Querschnitt durch den erfindungsgemäßen Kolben im Bereich der Bolzennaben.

### Ausführliche Beschreibung einer bevorzugten Ausführungsform der Erfindung

In Figur 1 ist ein Querschnitt, das heißt ein Schnitt senkrecht zur Rotationsachse des erfindungsgemäßen Kolbens 10 gezeigt. Es sind die Bolzennaben 12 sowie die Schaftwandabschnitte 14 bzw. 16 zu erkennen, mit denen der Kolben in der Zylinderlaufbuchse abgestützt ist. In der Figur bezeichnet 14 den Schaftwandabschnitt auf der Gegendruckseite, und 16 den Schaftwandabschnitt auf der Druckseite. Wie ein Vergleich der beiden Seiten anhand der Figur zeigt, ist der Schaftwandabschnitt 16 auf der Druckseite in der Breite, das heißt im Wesentlichen in Richtung der Kolbenbolzenachse A gemessen, etwas schmäler als der Schaftwandabschnitt 14 auf der Gegendruckseite. Darüber hinaus unterscheiden sich die Verbindungswände 18 bzw. 20 der beiden Seiten. Auf der Druckseite sind die Verbindungswände 20 weitgehend gerade, um den Schaftwandabschnitt 16 auf der Druckseite möglichst steif abzustützen, so dass die Belastungen aufgenommen werden können. Dagegen sind die Verbindungswände 18 auf der Gegendruckseite gekrümmt, so dass hier eine elastischere Gestaltung ausgebildet wird, welche vorteilhaft für die Kolbengeräusche ist. Bei dem gezeigten Ausführungsbeispiel sind die Verbindungswände 18 auf der Gegendruckseite ausgehend von den Bolzennaben 12 zunächst über ein kurzes Stück, von der Innenseite 22 des Kolbens betrachtet, konvex gekrümmt und gehen dann harmonisch in eine konkave Krümmung über, an die sich die konkave Krümmung des Schaftwandabschnitts 14 auf der Gegendruckseite anschließt.

Bei dem gezeigten Ausführungsbeispiel sind sämtliche Verbindungswände 18 derart ausgebildet, dass sie die Bolzennaben 12 an deren Innenseite, das heißt der zu dem Kolbeninneren 22 gerichteten Seite aufnehmen. Ferner erstreckt sich bei dem gezeigten Ausführungsbeispiel der Schaftwandabschnitt 16 auf der Druckseite an der Außenseite ein wenig über die Verbindungswände 20 hinaus, um ausreichend Fläche für die Abstützung des Kolbens 10 zur Verfügung zu stellen.

## Patentansprüche

1. Kolben (10) für einen Verbrennungsmotor, mit Schaftwandabschnitten (14, 16) auf Druck- und Gegendruckseite sowie Verbindungswänden (18, 20) zwischen den Schaftwandabschnitten (14, 16), wobei die Verbindungswände (18) auf der Gegendruckseite gekrümmt und die Verbindungswände (20) auf der Druckseite weitgehend gerade sind, wobei
die Krümmung der Verbindungswände (18) auf der Gegendruckseite überwiegend gleichsinnig mit der Krümmung des Schaftwandabschnitts (14) auf der Gegendruckseite ist, so dass die Gegendruckseite elastischer ist als die Druckseite,
wobei die Verbindungswände (18) auf der Gegendruckseite ausgehend von Bolzennaben (12) zunächst über ein kurzes Stück, von der Innenseite (22) des Kolbens betrachtet, konvex gekrümmt sind und dann harmonisch in eine konkave Krümmung übergehen, an die sich die konkave Krümmung des Schaftwandabschnitts (14) auf der Gegendruckseite anschließt, **dadurch gekennzeichnet, dass**
die Wanddicke der Verbindungswände (20) auf der Druckseite zumindest bereichsweise verglichen mit den übrigen Verbindungswänden vergrößert ist.

2. Kolben nach Anspruch 1, **dadurch gekennzeichnet, dass** der Schaftwandabschnitt (14) auf der Gegendruckseite zumindest bereichsweise breiter ist als der Schaftwandabschnitt (16) auf der Druckseite.

3. Kolben nach einem der vorhergehenden Ansprüche, wobei die Wanddicke des Schaftwandabschnitts (16) auf der Druckseite zumindest bereichsweise verglichen mit dem übrigen Schaftwandabschnitt vergrößert ist.

## Claims

1. Piston (10) for an internal combustion engine, having skirt wall sections (14, 16) on pressure-side and counterpressure-side and connecting walls (18, 20) between the skirt wall sections (14, 16), wherein the connecting walls (18) are curved on the counterpressure-side and the connecting walls (20) are substantially straight on the pressure-side, wherein
the curve of the connecting walls (18) on the counterpressure-side is predominantly in the same direction as the curve of the skirt wall section (14) on the counterpressure-side, such that the counterpressure-side is more resilient than the pressure-side,
wherein the connecting walls (18) on the counterpressure-side, starting from pin bosses (12) are curved in a convex manner initially across a short piece, viewed from the inside (22) of the piston, and then transition harmoniously into a concave curve, to which the concave curve of the skirt wall section (14) on the counterpressure-side adjoins, **characterised in that**
the wall thickness of the connecting walls (20) on the pressure-side is, at least in sections, enlarged in comparison with the rest of the connecting walls.

2. Piston according to claim 1, **characterised in that** the skirt wall section (14) on the counterpressure-side is, at least in sections, broader than the skirt wall section (16) on the pressure-side.

3. Piston according to any of the preceding claims, wherein the wall thickness of the skirt wall section (16) on the pressure-side is, at least in sections, enlarged in comparison with the rest of the skirt wall section.

## Revendications

1. Piston (10) pour un moteur à combustion, comportant des sections de paroi de tige (14, 16) des côtés de pression et de contrepression ainsi que des parois de liaison (18, 20) entre les sections de paroi de tige (14, 16), dans lequel les parois de liaison (18) sont courbées du côté de contrepression et les parois de liaison (20) sont largement droites du côté de pression, dans lequel :
la courbure des parois de liaison (18) du côté de contrepression est principalement de même sens que la courbure de la section de paroi de tige (14) du côté de contrepression de sorte que le côté de contrepression soit plus élastique que le côté de pression,
dans lequel les parois de liaison (18) sont courbées de manière convexe du côté de contrepression en partant de moyeux d'axe (12) tout d'abord sur une courte partie en observant du côté interne (22) du piston, puis passent de manière harmonieuse à une courbure concave à laquelle la courbure concave de la section de paroi de tige (14) se rattache du côté de contrepression, **caractérisé en ce que** :
l'épaisseur de parois des parois de liaison (20) du côté de pression est renforcée au moins par sections en comparaison des parois de liaison restantes.

2. Piston selon la revendication 1, **caractérisé en ce que** la section de paroi de tige (14) est plus large au moins par sections du côté de contrepression que la section de paroi de tige (16) du côté de pression.

3. Piston selon l'une quelconque des revendications précédentes, dans lequel l'épaisseur de paroi de la section de paroi de tige (16) est renforcée au moins par sections du côté de pression en comparaison de la section de paroi de tige restante.
